# FASCICULE DE BREVET EUROPEEN

(11) **EP 0 039 655 B1**
(45) Date de publication et mention de la délivrance du brevet: **04.06.1986**
(21) Numéro de dépôt: 81440015.6
(22) Date de dépôt: 30.04.1981
(51) Int. Cl.: F24D 3/02, F24D 19/10, F04B 49/10, F04D 15/02, G21C 15/24

(54) **Dispositif accélérateur de fluide pour circuit de chauffage central à eau**
Beschleunigungsvorrichtung von Flüssigkeiten, für Wasserzentralheizungssysteme
Accelerating device of fluids for circuits of hot-water heating plants

(30) Priorité: 05.05.1980 FR 8010644
(43) Date de publication de la demande: 11.11.1981
(73) Titulaire: Barberet, Pierre, F-90160 La Chapelle Sous Rougemont (FR); Prina, Joseph, 90110 Rougemont le Chateau (FR)
(72) Inventeur: Barberet, Pierre, F-90160 La Chapelle Sous Rougemont (FR); Prina, Joseph, 90110 Rougemont le Chateau (FR)
(74) Mandataire: Nithardt, Roland

## Description

La présente invention concerne un dispositif accélérateur de fluide pour circuit de chauffage central à eau.

Depuis la sensibilisation du public aux problèmes posés par l'approvisionnement en énergie, de nombreux systèmes «récupérateurs de calories» sont apparus sur le marché, notamment des grilles et/ou des chenêts destinés à être placés dans des cheminées à feu ouvert, et réalisé au moyen de tubes creux, raccordés à un circuit conventionnel de chauffage à circulation d'eau. La partie du circuit, dans laquelle est connecté le récupérateur, comporte habituellement un dispositif appelé circulateur, assurant la mise en circulation du fluide dans les conduits, afin d'éviter une surchauffe locale susceptible de provoquer une surpression qui risque d'endommager les tubulures.

Les circulateurs connus les plus simples sont entraînés par un moteur électrique. De ce fait, le problème d'une éventuelle surchauffe locale devient particulièrement crucial en cas de panne d'électricité.

On a déjà proposé divers systèmes répondant aux soucis d'assurer la circulation d'eau dans une installation de chauffage central en cas de panne d'électricité. En particulier, on connaît un système basé sur le principe de la batterie rechargeable, qui fournit l'énergie électrique nécessaire à entraîner l'accélérateur en cas de coupure du courant. Un tel dispositif a une autonomie extrêmement limitée. Il reste peu fiable du fait que sa mise en fonction n'est pas automatique. En outre, sa mise en oeuvre est relativement coûteuse.

Pour pallier ces différents inconvénients, il est pratiquement obligatoire d'installer un thermosiphon dans tout système de chauffage alimenté par une chaudière à bois ou à charbon. Dans le cas d'un récupérateur de calories installé dans une cheminée à feu ouvert, le montage en thermosiphon est très souvent impossible. Le récupérateur se trouve en général à la même hauteur que les radiateurs, de sorte qu'une installation en thermosiphon n'est guère possible.

Le brevet allemand No 457 674 décrit un dispositif accélérateur de fluide, comportant un organe accélérateur monté dans un circuit d'un premier fluide, un moteur électrique couplé audit organe accélérateur, une turbine d'entraînement alimentée par un second fluide sous pression et également couplée audit organe accélérateur, et une vanne montée sur le circuit d'alimentation en second fluide de la turbine et commandée automatiquement pour enclencher la turbine d'entraînement en cas d'arrêt de l'alimentation du moteur électrique, ladite vanne étant couplée à un électro-aimant.

Ce dispositif complexe, coûteux, présente en particulier l'inconvénient de nécessiter une surveillance puisqu'il est obligatoire de réenclencher le système après chaque fonctionnement. En outre, son installation nécessite la mise en couvre de moyens importants, de sorte qu'il ne se prête pas à une utilisation domestique.

La présente invention se propose de pallier les différents inconvénients susmentionnés et se propose d'assurer le fonctionnement permanent d'un accélérateur dont l'autonomie est illimitée, l'encombrement réduit et le coût relativement modeste. La conception simple du dispositif proposé permet de garantir une fiabilité quasiment totale et un entretien nul.

Dans ce but, le dispositif accélérateur tel que susmentionné, est caractérisé en ce que le circuit du premier fluide est un circuit de chauffage central domestique, que le second fluide est de l'eau et en ce que l'électro-aimant et la vanne sont agencés de manière à assurer également la fermeture du circuit d'alimentation en second fluide sous pression en cas de rétablissement du courant d'alimentation du moteur électrique.

Selon une forme de réalisation préférée, l'organe accélérateur, le moteur électrique et la turbine sont montés dans des boîtiers respectifs étanches adjacents.

La présente invention sera mieux comprise en référence à la description d'un exemple de réalisation préféré et des dessins annexés dans lesquels:
la fig. 1 représente une vue schématique de la turbine servant d'entraînement d'appoint, et
la fig. 2 représente une vue en coupe transversale selon la ligne a-a de la fig. 1.

En référence aux figures, la turbine 1, montée dans un boîtier 10, est destinée à être entraînée en rotation autour de son axe central 6 lorsqu'un jet d'eau sous pression 5 est projeté sur ses pales par l'injecteur 2. Une vanne électro-magnétique 4 ouvre ou ferme le circuit reliant le conduit d'eau 5 à l'injecteur 2. Le boîtier 10 de la turbine est solidaire de la carcasse d'un moteur électrique 7, dont l'axe 6 est connecté à la fois à la turbine 1 et à l'accélérateur 8, ces deux organes étant disposés de part et d'autre de la carcasse 7 du moteur.

En fonctionnement normal, le moteur électrique 7 alimenté en courant entraîne l'accélérateur 8 qui est en charge, puisqu'il est monté sur un circuit conventionnel 9 de chauffage central, ou sur la partie du circuit dans lequel est incorporé un récupérateur de calories placé dans une cheminée à feu ouvert. Le moteur électrique entraîne également la turbine 1 qui tourne à vide.

En cas de rupture de l'alimentation en courant électrique du moteur 7, la vanne électromagnétique 4, pré-armée au moyen d'un ressort (non représenté), ouvre l'alimentation en eau 5 de l'injecteur 2, et engendre la rotation de la turbine 1, qui prend le relais du moteur électrique 7 pour faire tourner l'accélérateur 8. L'eau projetée par l'injecteur 2 sur les pales de la turbine 1 est évacuée par le conduit 3.

En conséquence, grâce au dispositif décrit, l'entraînement de l'accélérateur 8 est assuré soit par un moteur électrique 7, soit par la turbine 1, et le passage du premier au second mode d'entraînement se fait automatiquement en cas de coupure, même accidentelle, de l'alimentation en courant électrique du moteur 7.

## Revendications

1. Dispositif accélérateur de fluide, comportant un organe accélérateur monté dans un circuit d'un premier fluide, un moteur électrique couplé audit organe accélérateur, une turbine d'entraînement alimentée par un second fluide sous pression et également couplée audit organe accélérateur, et une vanne montée sur le circuit d'alimentation en second fluide de la turbine et commandée automatiquement pour enclencher la turbine d'entraînement en cas d'arrêt de l'alimentation du moteur électrique, ladite vanne étant couplée à un électro-aimant, caractérisé en ce que le circuit du premier fluide est un circuit de chauffage central domestique, que le second fluide est de l'eau et en ce que l'électro-aimant et la vanne (4) sont agencés de manière à assurer également la fermeture du circuit d'alimentation (5) en second fluide sous pression en cas de rétablissement du courant d'alimentation du moteur électrique (7).

2. Dispositif selon la revendication 1, caractérisé en ce que l'organe accélérateur (8), le moteur électrique (7) et la turbine (1) sont montés dans des boîtiers respectifs étanches adjacents.

## Claims

1. An accelerating device of fluids, comprising an accelerating mean mounted in the circuit of a first fluid, an electric motor which is connected to said accelerating mean, a driving turbine fed by a second fluid under pressure which is also connected to said accelerating mean, and a gate connected to the second fluid supply circuit of the turbine and automatically controlled for starting the driving turbine if the feeding of the electric motor is stopped, the said gate being connected to an electromagnet, characterized in that the circuit of the first fluid is a circuit of domestic central heating, in that the second fluid is water and in that the electromagnet and the gate (4) are arranged so that they close the second fluid supply circuit (5) if the feeding of the electric motor (7) is restored.

2. An accelerating device according to claim 1, characterized in that the accelerating mean (8), the electric motor (7) and the turbine (1) are mounted in fluid-tight boxes which are contiguous.

## Patentansprüche

1. Beschleunigungsvorrichtung von Flüssigkeiten in welchem ein Beschleunigungsorgan, in einem ersten Flüssigkeitskreis, eine Antriebsturbine, die durch eine zweite Flüssigkeit, unter Druck gespeist wird, und die mit dem Beschleunigungsorgan gekuppelt ist, sowie eine Schieber der Speisungskreis des Turbine durch die genannte zweite Flüssigkeit eingebaut sind, und die automatisch gesteuert wird um die Antriebsturbine automatisch einzuschalten im Falle eines Abstellens der Speisung des elektrischen Motors, wobei der Schieber mit einem Elektromagnet gekuppelt ist, dadurch gekennzeichnet, dass der erste Flüssigkeitskreis der Kreis einer Zentralheizung ist, dass der zweite Flüssigkeitskreis Wasser führt und, dass der Elektromagnet und der Schieber (4) so angeordnet sind, dass sie auch den Speisungskreis (5) der die zweite Flüssigkeit unter Druck führt abstellen sobald die Stromspeisung des elektrischen Motors wieder hergestellt wird.

2. Beschleunigungsvorrichtung nach Anspruch 1, dadurch gekennzeichnet, dass das Beschleunigungsorgan (8) der elektrische Motor (7) und die Turbine in entsprechenden aneinander liegender wasserdichten Gehäusen angeordnet sind.
